# EUROPÄISCHE PATENTSCHRIFT

(11) **EP 0 883 885 B1**
(45) Veröffentlichungstag und Bekanntmachung des Hinweises auf die Patenterteilung: **01.09.1999**
(21) Anmeldenummer: 97915316.0
(22) Anmeldetag: 21.02.1997
(51) Int. Cl.: H01H 3/30

(54) **LEISTUNGSSCHALTER MIT EINEM FEDERSPEICHER**
POWER SWITCH WITH A SPRING ENERGY STORE
INTERRUPTEUR DE PUISSANCE EQUIPE D'UN ACCUMULATEUR A RESSORT

(30) Priorität: 29.02.1996 DE 19609407
(43) Veröffentlichungstag der Anmeldung: 16.12.1998
(73) Patentinhaber: SIEMENS AKTIENGESELLSCHAFT, 80333 München (DE)
(72) Erfinder: GODESA, Ludvik, D-10777 Berlin (DE)
(86) Internationale Anmeldenummer: DE9700360
(87) Internationale Veröffentlichungsnummer: WO9732323

(56) Entgegenhaltungen:
- EP-A- 0 222 645
- DE-A- 3 542 746
- FR-A- 791 183

## Beschreibung

Die Erfindung betrifft einen Leistungsschalter mit einem Kontaktapparat, einem Schaltmechanismus zur Betätigung des Kontaktapparates sowie mit einem Federspeicher zur Speicherung einer Antriebsenergie für den Schaltmechanismus, wobei der Federspeicher an einem Tragwerk des Leistungsschalters abgestützt ist und eine erste Feder umfaßt.

Ein Leistungsschalter dieser Art ist durch die DE 35 42 746 A1 bekanntgeworden. Der Federspeicher bildet dabei einen eigenständigen Baustein, der nach seiner Fertigstellung in den Leistungsschalter eingebaut wird und der bei Bedarf auch gegen einen Federspeicher mit gleichen äußeren Abmessungen und Anschlußeinrichtungen, jedoch einer anderen Bestückung mit Federn ausgetauscht werden kann. Auf diese Weise ist es möglich, Leistungsschalter mit einer mehr oder weniger großen Anzahl mechanisch parallel geschalteter Federn auszurüsten.

Da es Leistungsschalter mit sehr unterschiedlichem Energiebedarf und unterschiedlichen Kraft-Weg-Kennlinien gibt, werden in der Praxis Federspeicher mit entsprechend unterschiedlichen Eigenschaften benötigt. Hiervon ausgehend liegt der Erfindung die Aufgabe zugrunde, eine Bauform eines Federspeichers anzugeben, der sich für Leistungsschalter unterschiedlicher Systeme, d. h. z. B. mit in Luft oder im Vakuum schaltendenden Kontakten eignet und der darüber hinaus für Niederspannungs- und Mittelspannungs-Leistungsschalter geeignet ist.

Diese Aufgabe wird gemäß der Erfindung dadurch gelöst, daß der Federspeicher wenigstens ein Schwenklager für ein die Bewegung einer weiteren Feder in die Richtung der Wirkung der ersten Feder übertragendes Umlankorgan aufweist und daß das Umlenkorgan mit der ersten Feder wahlweise an ihren dem Schwenklager zugewandten Ende oder an ihrem dem Schwenklager abgewandten Ende verbindbar ist.

Durch das Umlenkorgan wird somit die Möglichkeit geschaffen, bei unveränderter räumlicher Anordnung und Beschaffenheit der Federn eine mechanische Parallelschaltung oder mechanische Reihenschaltung der Federn zu bewirken. Damit kann der Federspeicher an Leistungsschalter verschiedener Art in wesentlich weiteren Grenzen angepaßt werden, als dies die bisher bekannten Federspeicher gestatten.

Das Schwenklager kann an einer seitlich von der ersten Feder angeordneten Tragwand angebracht sein. Zweckmäßig kann dies eine zu dem Tragwerk des Leistungsschalters gehörende Tragwand sein.

Im Rahmen der Erfindung kann das Umlenkorgan als zweiarmiger Hebel ausgebildet sein und die weitere Feder kann parallel zu der ersten Feder angeordnet sein.

Die Gestaltung eines Federspeichers nach der Erfindung ist nicht auf eine Anordnung mit zwei Federn beschränkt, sondern läßt sich systematisch erweitern. Dies kann dadurch erreicht werden, daß wenigstens eine zusätzliche Feder und eine entsprechende Anzahl von Schwenklagern für Umlenkorgane vorgesehen sind.

Die weitere Feder bzw. jede zusätzliche Feder kann in einem mit einer der erwähnten Tragwände verbindbaren Federträger abgestützt sein. Diese Federträger mit zugehöriger Feder bilden Module, durch die der Federspeicher nach Bedarf erweiterbar ist.

Die Erfindung wird im folgenden anhand der in den Figuren dargestellten Ausführungsbeispiele näher erläutert.

Die Figur 1 zeigt schematisch einen Niederspannungs-Leistungsschalter mit einem Federspeicher.

Eine schematische teilweise Frontansicht des Leistungsschalters gemäß der Figur 1 zeigt die Figur 2.

Die Figuren 3 und 4 zeigen einen Federspeicher mit zwei parallel angeordneten Federn im gespannten bzw. im entspannten Zustand.

Die Figur 5 zeigt einen Federspeicher mit drei parallel angeordneten Federn im entspannten Zustand, wobei zwei der Federn parallelgeschaltet und die Parallelschaltung in Reihe mit der dritten Feder liegt.

In den Figuren 6 und 7 ist gleichfalls ein Federspeicher mit drei parallel angeordneten Federn gezeigt, bei dem jedoch alle Federn mechanisch parallel geschaltet sind. Dabei zeigt die Figur 6 den gespannten Zustand und die Figur 7 den entspannten Zustand.

Der in der Figur 1 schematisch gezeigte Niederspannungs-Leistungsschalter 1 besitzt wenigstens einen Kontaktapparat 2, der feststehende Schaltkontakte 3 und bewegbare Kontakthebel 4 aufweist. Die Kontakthebel 4 sind an einem schwenkbar gelagerten Kontakthebelträger 5 angebracht, der mittels einer Koppelstange 6 durch eine Schaltwelle 7 und darauf sitzende Treibhebel 8 betätigbar ist. Der Leistungsschalter 1 weist ein Tragwerk 9 auf, an dem ein Schaltmechanismus 10 und ein Federspeicher 11 angestützt sind. Die Schaltwelle 7 gehört zu dem Schaltmechanismus 10, der in der Figur 1 als Block angedeutet ist. Der Federspeicher 11 stellt die mechanische Energie bereit, die mittels des Schaltmechanismus 10 umgeformt und zur Einwirkung auf den Kontaktapparat 2 gebracht wird. Einzelheiten der Kraftübertragung von dem Federspeicher 11 zu dem Kontaktapparat 2 sind beispielsweise der eingangs genannten DE 35 42 746 A1 zu entnehmen.

In der Figur 2 ist gezeigt, daß der Leistungsschalter 1 dreipolig ausgebildet ist und dementsprechend drei Kontaktapparate 2 aufwist.

Der Schaltmechanismus 10 ist zwischen Tragplatten 12 und 13 angeordnet, die zu dem Tragwerk 9 des Leistungsschalters 1 gehören oder mit diesem verbunden sind. Der Federspeicher 11 umfaßt zwei parallel angeordnete Federn 14 und 15, von denen die erste Feder 14 zwischen den Tragplatten 12 und 13 und die weitere Feder 15 an der Außenseite der Tragplatte 12 angebracht ist. Beide Federn 14 und 15 sind Schraubendruckfedern. Eine Speicherkupplung 33 verbindet den Schaltmechanismus 10 und den Federspeicher 11. Weitere Einzelheiten unterschiedlicher Ausführungen des Federspeichers 11 werden nun anhand der Figuren 3 bis 7 erläutert.

Gemäß der Figur 3 ist an einer Stirnfläche der Tragplatte 12 ein Schwenklager 16 angebracht, an dem ein Umlenkorgan 17 schwenkbar gelagert ist. Das Umlenkorgan 17 hat die Gestalt eines zweiarmigen Hebels mit gleichlangen Schenkeln und dient zur Verbindung der Federn 14 und 15. Die Feder 15 befindet sich in einem mit der Tragplatte 12 verbundenen Federträger 20 und stützt sich an dessen Bodenfläche ab. Das gegenüberliegende Ende der Feder 15 befindet sich nahe dem Schwenklager 16. Eine kürzere Koppelstange 21 verbindet das Umlenkorgan 17 mit dem freien Ende der Feder 15, während eine längere Koppelstange 22 den anderen Hebelarm des zweiarmigen Hebels 17 mit einem Federteller 23 verbindet, an dem sich das freie Ende 19 der Feder 14 abstützt. Das ortsfeste Widerlager für das gegenüberliegende Ende 18 der Feder 14 befindet sich nahe dem Schwenklager 16. Wie man erkennt, sind beide Federn 14 und 15 mechanisch parallelgeschaltet, weil die Bewegung der Feder 15 zu dem Federteller 23 geleitet wird, auf den auch die Feder 14 einwirkt. In der Figur 3 ist angenommen, daß die Federn 14 und 15 im gespannten Zustand verklinkt sind. Nach ihrer Freigabe können die Federn 14 und 15 eine Stellung etwa gemäß der Figur 4 einnehmen, in welcher das Umlenkorgan 17 im Uhrzeigersinn geschwenkt und beide Federn 14 und 15 ganz oder teilweise entspannt sind. Dies entspricht der in der Figur 1 gestrichelt angedeuteten eingeschalteten Stellung des Kontaktapparates 2. Unterhalb des Federtellers 23 ist durch einen Pfeil die in der Figur 1 gezeigte Speicherkupplung 33 angedeutet.

Wird in dem Ausführungsbeispiel gemäß den Figuren 3 und 4 anstelle der Koppelstange 22 eine der Koppelstange 21 entsprechende kurze Koppelstange verwendet und wird diese mit dem oberen Ende 18 der Feder 14 verbunden, so entsteht eine mechanische Reihenschaltung der Federn 14 und 15.

Das weitere Ausführungsbeispiel gemäß der Figur 5 stellt einen Federspeicher mit drei Federn dar, von denen die Federn 14 und 15 mit dem Umlenkorgan 17 der Anordnung gemäß den Figuren 3 und 4 vollständig entsprechen. Jedoch ist zur Verbindung des Umlenkorgans 17 mit der Feder 14 eine kurze Koppelstange 24 vorgesehen, die an einem oberen Federteller 25 angreift. Eine zusätzliche Feder 26 ist symmetrisch angeordnet und wirkt über ein zugehöriges Schwenklager 27 an der Tragplatte 13 und ein zusätzliches Umlenkorgan 30 gleichfalls auf den Federteller 25 der mittleren Feder 14 ein. Auf diese Weise sind die beiden äußeren Federn 15 und 26 mechanisch parallel geschaltet, während diese Parallelschaltung in Reihe mit der mittleren Feder 14 liegt. Zur Aufnahme der zusätzlichen Feder 26 dient ein Federträger 28, der spiegelbildlich zu dem Federträger 20 angeordnet und an der Tragwand 13 abgestützt ist.

In den Figuren 6 und 7 ist ein weiteres Ausführungsbeispiel dargestellt, bei dem gleichfalls drei Federn 14, 15 und 26 in paralleler Anordnung vorgesehen sind. Gleichfalls sind in einer mit der Figur 5 übereinstimmenden Anordnung Schwenklager 16 und 27 für Umlenkorgane 17 und 30 vorhanden. Unterschiedlich sind jedoch die Koppelstangen 31 und 32, welche die Umlenkorgane 17 und 30 mit dem Federteller 23 verbinden, der den Widerlagern 16 und 27 abgewandt ist. Auf diese Weise sind alle drei Federn 14, 15 und 26 mechanisch parallel geschaltet. In der Figur 6 fluchten die Koppelstangen 31 und 32 miteinander und sind daher nicht unterscheidbar. Die Figur 7 läßt bei entspannten Federn 14, 15 und 26 beide Koppelstangen 31 und 32 erkennen.

Durch geeignete Auswahl der Federn besteht die Möglichkeit, die Kraft-Weg-Kennlinie der beschriebenen Federspeicher 11 bei unveränderten äußeren Abmessungen an den Schaltmechanismus 10 und den Kontaktapparat 2 des Leistungsschalters 1 anzupassen.

## Patentansprüche

1. Leistungssschalter (1) mit einem Kontaktapparat (2), einem Schaltmechanismus (10) zur Betätigung des Kontaktapparates(2) sowie mit einem Federspeicher (11) zur Speicherung einer Antriebsenergie für den Schaltmechanismus (10), wobei der Federspeicher (11) an einem Tragwerk (9) des Leistungsschalters (1) abgestützt ist und eine erste Feder (14) umfaßt,
**dadurch gekennzeichnet**, daß wenigstens ein ortsfestes Schwenklager (16) für ein die Bewegung einer weiteren Feder (15) in die Richtung der Wirkung der ersten Feder (14) übertragendes Umlenkorgan (17) aufweist und daß das Umlenkorgan (17) mit der ersten Feder (14) wahlweise an ihrem dem Schwenklager (16) zugewandten Ende (18) oder an ihrem dem Schwenklager (16) abgewandten Ende (19) verbindbar ist.

2. Leistungsschalter nach Anspruch 1,
**dadurch gekennzeichnet**, daß das Schwenklager (16) an einer seitlich von der ersten Feder (14) angeordneten Tragwand (12, 13) angebracht ist.

3. Leistungsschalter nach Anspruch 1,
**dadurch gekennzeichnet**, daß das Umlenkorgan (17) als zweiarmiger Hebel ausgebildet ist und daß die weitere Feder (15) parallel zu der ersten Feder (14) angeordnet ist.

4. Leistungsschalter nach einem der vorangehenden Ansprüche,
**dadurch gekennzeichnet**, daß wenigstens eine zusätzliche Feder (26) und eine entsprechende Anzahl von Schwenklagern (27) für Umlenkorgane (30) vorgesehen sind.

5. Leistungsschalter nach Anspruch 1,
**dadurch gekennzeichnet**, daß die weitere Feder (15) bzw. jede zusätzliche Feder (26) in einem mit einer der Tragwand (12, 13) verbindbaren Federträger (20, 28) abgestützt sind.

## Claims

1. Circuit breaker (1) having a contact apparatus (2), a switching mechanism (10) for operating the contact apparatus (2), and having a spring energy store (11) for storing drive energy for the switching mechanism (10), the spring energy store (11) being supported on a subframe (9) of the circuit breaker (1) and comprising a first spring (14),
characterized in that the spring energy store (11) has at least one fixed-position pivoting bearing (16) for a deflection device (17) which transmits the movement of a further spring (15) in the direction of action of the first spring (14), and in that the deflection device (17) can optionally be connected to the first spring (14) at its end (18) facing the pivoting bearing (16) or at its end (19) facing away from the pivoting bearing (16).

2. Circuit breaker according to Claim 1,
characterized in that the pivoting bearing (16) is fitted on a supporting wall (12, 13) which is arranged at the side of the first spring (14).

3. Circuit breaker according to Claim 1,
characterized in that the deflection device (17) is designed as a two-armed lever, and in that the further spring (15) is arranged in parallel with the first spring (14).

4. Circuit breaker according to one of the preceding claims,
characterized in that at least one additional spring (26) and a corresponding number of pivoting bearings (27) for deflection devices (30) are provided.

5. Circuit breaker according to Claim 1,
characterized in that the further spring (15) and each additional spring (26) are supported in a spring mounting (20, 28) which can be connected to one of the supporting walls (12, 13).

## Revendications

1. Interrupteur (1) de puissance, comportant un dispositif (2) de contact, un mécanisme (10) de commutation pour l'actionnement du dispositif (2) de contact, ainsi qu'un accumulateur (11) à ressort pour accumuler une énergie d'entraînement pour le mécanisme (10) de commutation, l'accumulateur (11) à ressort s'appuyant sur une ossature (9) porteuse de l'interrupteur (1) de puissance et comprenant un premier ressort (14),
**caractérisé** en ce que l'accumulateur (11) à ressort comporte au moins un palier (16) de pivotement, disposé en un emplacement fixe, pour un organe (17) de renvoi transmettant le déplacement d'un autre ressort (15) dans la direction d'action du premier ressort (14), et en ce que l'organe (17) de renvoi peut être relié, au choix, à l'extrémité (18) du ressort qui est tournée vers le palier (16) de pivotement ou à l'extrémité (19) du ressort qui est opposée au palier (16) de pivotement.

2. Interrupteur de puissance suivant la revendication 1,
**caractérisé** en ce que le palier (16) de pivotement est monté sur une paroi (12, 13) porteuse disposée sur le côté du premier ressort (14).

3. Interrupteur de puissance suivant la revendication 1,
**caractérisé** en ce que l'organe (17) de renvoi est réalisé sous forme de levier à deux bras, et en ce que l'autre ressort (15) est disposé parallèlement au premier ressort (14).

4. Interrupteur de puissance suivant l'une des revendications précédentes, **caractérisé** en ce qu'il est prévu au moins un ressort (26) supplémentaire et un nombre correspondant de paliers (27) de pivotement pour des organes (30) de renvoi.

5. Interrupteur de puissance suivant la revendication 1,
**caractérisé** en ce que l'autre ressort (15) ou chaque ressort (26) supplémentaire est soutenu dans un support (20, 28) de ressort pouvant être assemblé à la paroi (12, 13) porteuse.
